# EUROPÄISCHE PATENTSCHRIFT

(11) **EP 0 191 907 B1**
(45) Veröffentlichungstag und Bekanntmachung des Hinweises auf die Patenterteilung: **22.02.1989**
(21) Anmeldenummer: 85114005.3
(22) Anmeldetag: 04.11.1985
(51) Int. Cl.: B26D 7/26, B26D 1/08, G07G 1/00, B65H 19/26

(54) **Einrichtung zum wahlweisen Anschneiden oder Abschneiden eines Papierstreifens**
Device for partially cutting a paper strip at will
Dispositif pour couper une bande de papier au choix partiellement ou complètement

(30) Priorität: 14.12.1984 DE 3445744
(43) Veröffentlichungstag der Anmeldung: 27.08.1986
(73) Patentinhaber: Siemens Nixdorf Informationssysteme Aktiengesellschaft, 33102 Paderborn (DE)
(72) Erfinder: Dobring, Wilfried, D-1000 Berlin 28 (DE); Malke, Wolfgang, D-1000 Berlin 28 (DE); Rubey, Wolfgang, D-1000 Berlin 20 (DE)
(74) Vertreter: Schaumburg, Thoenes & Thurn

(56) Entgegenhaltungen:
- EP-A- 0 013 954
- DE-B- 1 198 636
- DE-C- 57 692
- DE-C- 451 995
- US-A- 810 353
- US-A- 3 850 068

## Beschreibung

Die Erfindung betrifft eine Einrichtung der im Oberbegriff des Anspruches 1 genannten Art. Eine derartige Einrichtung ist aus der EP-A1-0013954 bekannt.

Bei zahlreichen Druckern wird der Drucktext auf einen von einer Vorratsrolle abwickelbaren Papierstreifen gedruckt, wobei der bedruckte Abschnitt des Papierstreifens nach dem Druckvorgang automatisch abgeschnitten oder so angeschnitten wird, daß nur noch ein schmaler Abreißsteg zur Verbindung zwischen dem bedruckten Abschnitt und dem übrigen Teil des Papierstreifens stehen bleibt.

Es sind bereits Drucker mit einer Einrichtung der gattungsgemäßen Art im Einsatz, bei der das Messer durch einen Verstellantrieb gegen die Kraft einer Feder in eine Anfangsstellung bewegt und dort verriegelt wird ; für den Schneidvorgang wird die Verriegelung gelöst, so daß das Messer durch die Feder in Schneidrichtung bewegt wird. Nach dem Abschneiden des Papierstreifens stößt das Messer gegen einen Anschlag, welcher den Weg des Messers in Schneidrichtung begrenzt. Um zu erreichen, daß der Papierstreifen nur angeschnitten wird, ist ein weiterer Anschlag vorgesehen, welcher mittels einer Verstelleinrichtung in den Weg des Messers geschwenkt werden kann und welcher den Weg des Messers in Schneid richtung so begrenzt, daß der gewünschte Abreißsteg erhalten bleibt. Die bekannte Einrichtung ist technisch sehr aufwendig, da ein Stellantrieb zum Bewegen des Messers in seine Anfangsstellung, eine durch einen Stellantrieb betätigbare Verriegelungseinrichtung sowie eine Stelleinrichtung zum Bewegen des zweiten Anschlages zwischen seiner wirksamen und seiner unwirksamen Stellung vorgesehen sein müssen. Außerdem stellen Antriebsfedern immer kritische Bauteile dar, deren Ausfallrate relativ hoch ist. Ein weiterer Nachteil wird auch darin gesehen, daß die Geräuschentwicklung des Messers beim Anlaufen gegen die Anschläge sehr hoch ist.

Es ist die Aufgabe der vorliegenden Erfindung, eine Einrichtung der gattungsgemäßen Art zu schaffen, welche einfach im Aufbau und sicher in der Funktion ist und weiche eine geringe Lärmemission aufweist.

Diese Aufgabe ist erfindungsgemäß durch die im Kennzeichen des Anspruches 1 enthaltenen Merkmale gelöst.

Die Kulissenbahn ist als geschlossene, etwa kreisförmige Bahn ausgebildet und liegt exzentrisch zur Drehachse der Kulissenscheibe, so daß der Kulissenstein und das damit verbundene Messer bei jeder vollen Umdrehung der Kulissenscheibe - ausgehend von der Anfangsstellung - seine volle Bewegung in Schneidrichtung sowie zurück in die Anfangsstellung ausführt. Der Kulissenstein kann zwei Stellungen einnehmen, die sich dadurch unterscheiden, daß bei einer ersten Stellung die Verbindungsachse zwischen Kulissenstein und Messer radial weiter außerhalb der Mittellinie der Kulissenbahn liegt, als bei der anderen Stellung des Kulissensteins ; dadurch wird erreicht, daß bei gleichem Gesamthub das Hubintervall mehr oder weniger in Schneidrichtung versetzt ist, je nachdem, welche Stellung der Kulissenstein einnimmt. Dadurch wiederum kann das Messer wahlweise in zwei verschiedene Endstellungen bewegt werden, deren eine ein Anschneiden, deren andere ein Abschneiden des Papierstreifens zur Folge hat.

Der Kulissenstein hat eine im wesentlichen ovale Grundrißform mit einer der Breite der Kulissenbahn entsprechenden Breite und einer demgegenüber größeren Länge, so daß sich der Kulissenstein innerhalb der Kulissenbahn nicht aus einer einmal vorgewählten Steuerstellung in die andere Steuerstellung umstellen kann. Um eine solche Umstellung zu ermöglichen, weist die Kulissenbahn in ihrem der Anfangsstellung des Messers entsprechenden Bereich eine wenigstens der Länge des Kulissensteins entsprechende Verbreiterung auf. In diesem Bereich kann der Kulissenstein von der ersten Steuerstellung in die zweite Steuerstellung umgestellt werden, wie weiter hinten genauer beschrieben wird. Diese Umstellung erfolgt automatisch durch die Wahl der Drehrichtung der Kulissenscheibe über ein System von an der Kulissenscheibe und dem Kulissenstein angeordneten Steuerflächen, wie ebenfalls noch näher erläutert wird.

Die erfindungsgemäße Lösung ist mechanisch sehr einfach, da sie mit einem einzigen Antrieb, beispielsweise einem in zwei Drehrichtungen betreibbaren Antriebsmotor, auskommt und da kritische Bauteile, wie beispielsweise Federn, nicht verwendet werden. Außerdem arbeitet die er^{f}in- dungsgemäße Einrichtung sehr leise, da Anschläge, auf die das Messer mit Wucht auftrifft, keine Verwendung finden.

Als Antrieb für die Kulissenscheibe dient vorzugsweise ein in beiden Drehrichtungen betreibbarer Elektromotor, welcher über einen Riementrieb mit der Kulissenscheibe verbunden ist ; die Ansteuerung dieses Elektromotors kann ebenfalls äußerst einfach sein. Sie braucht lediglich die Wahl der Drehrichtung sowie ein Anhalten des Elektromotors bei der der Anfangsstellung des Messers entsprechenden Winkellage der Kulissenscheibe zu ermöglichen. Ausgehend von dieser Winkellage entscheidet allein die gewählte Drehrichtung des Elektromotors darüber, ob der Papierstreifen abgeschnitten oder angeschnitten wird.

In einem Ausführungsbeispiel der Erfindung ist vorgesehen, daß die Kulissenscheibe aus einem transparenten Material besteht. Auf diese Weise kann jederzeit, beispielsweise bei einer Betriebsstörung, die Funktion der erfindungsgemäßen Einrichtung, insbesondere die Stellung des Kulissensteins in der Kulissenbahn, inspiziert werden.

In weiterer Ausgestaltung der Erfindung ist vorgesehen, daß das Messer eine aus zwei Schneidenabschnitten bestehende Schneide aufweist, wobei die beiden Schneidenabschnitte jeweils von der Schneidenmitte aus in Richtung der Schneidbewegung schräg nach vorne außen verlaufen. Bei dieser Ausbildung des Messers wird der Papierstreifen jeweils von den beiden Außenkanten aus nach innen eingeschnitten, so daß sich eine symmetrische Schnittkraftbelastung für das Messer und die zu dessen Führung dienenden Führungsmittel ergibt. Ein weiterer wesentlicher Vorteil besteht darin, daß der Abreißsteg in der Mitte des Papierstreifens stehen bleibt, so daß ein Abreißen in beiden Richtungen gleich gut möglich ist.

In weiterer Ausgestaltung der Erfindung weist die Schneide in der Schneidenmitte eine Ausnehmung von einer der gewünschten Breite des Abreißsteges entsprechenden Breite auf. Auf diese Weise ist auch bei eventuellen geringen Hubunterschieden die Breite des Abreißsteges stets gleich.

Ein Ausführungsbeispiel der Erfindung ist in der Zeichnung dargestellt und im folgenden näher beschrieben. Es zeigen :
Fig. 1 eine schematische Draufsicht auf eine Einrichtung zum An- und Abschneiden eines als Kassenbon dienenden Papierstreifens im Abschneidebetrieb ;
Fig. 2 einen Schnitt gemäß der Linie II-II in Fig. 1 ;
Fig. 3 eine Draufsicht gemäß Fig. 1 im Anschneidebetrieb ;
Fig. 4 einen angeschnittenen Papierstreifen ;
Fig. 5 eine Einzelheit der Einrichtung gemäß den Fig. 1 bis 3 ;
Fig. 6 eine Bewegungsfolge der Einrichtung gemäß den Fig. 1 bis 3 im Abschneidebetrieb ;
Fig. 7 eine Bewegungsfolge der Einrichtung gemäß den Fig. 1 bis 3 im Anschneidebetrieb.

Das in Fig. 1 dargestellte Messer 2 hat etwa die Form eines auf dem Kopf stehenden T. Es ist in Richtung des Doppelpfeiles 4 auf eine nicht näher dargestellte Weise verschiebbar in einem Druckergehäuse gelagert. Die Schneide 6 des Messers 2 weist zwei Schneidenabschnitte 8, 10 auf, weiche jeweils von der Schneidenmitte in Richtung der Schneidbewegung 12 schräg nach vorne außen verlaufen. Außerdem weist die Schneide 6 in der Schneidenmitte eine Ausnehmung 14 auf, welche eine Öffnungsbreite hat, die etwa der gewünschten Breite des beim Anschneiden eines Papierstreifens 18 stehenbleibenden Abreißsteges 16 entspricht (siehe Fig.4). Die Schneide 6 bewegt sich beim Schneidvorgang über einen Quersteg 20 hinweg, an welchem eine mit der Schneide 6 zusammenwirkende Gegenschneidkante 22 ausgebildet ist.

Wie insbesondere aus Fig. 2 hervorgeht, ist die Oberseite des Quersteges 20 und damit die Gegenschneidkante 22 konvex gekrümmt, so daß die Schneidenabschnitte 8, 10 nach dem Scherenprinzip immer mit einem bestimmten Auflagedruck gegen die Schneidkante 22 anliegen. Die konvexe Krümmung der Gegenschneidkante 22 ist in Fig. 2 aus Gründen einer deutlicheren Darstellung stark übertrieben gezeichnet.

Die Schneidebene 24 ist durch die Unterseite des Messers 2 definiert. Es kann dabei unberücksichtigt bleiben, daß das Messer und/oder der Quersteg 20 in Folge der konvexen Krümmung der Gegenschneidkante 22 beim Schneidvorgang eine gegenseitige, geringfügige Ausweichbewegung durchführen, so da8 die Schneidebene 24 nicht absolut festliegt. Der Papierstreifen 18 wird senkrecht zur Schneidebene 24 gegen die Gegenschneidkante 22 angelegt und durch das Messer 2 in der Schneidebene 24 an- oder abgeschnitten, wie weiter hinten noch erläutert wird.

Zum Antrieb des Messers 2 in Richtung des Doppelpfeiles 4 dient eine Kulissenscheibe 26, die oberhalb der Schneidebene angeordnet ist. Sie ist an ihrer Unterseite mit einer im wesentlichen kreisförmigen Kulissenbahn 28 versehen, welche eine in radialer Richtung nach außen sich erstreckende Verbreiterung 30 aufweist. Die Kulissenscheibe 26 ist über einen Antriebsriemen 32 mit einem Elektromotor 34 antriebsverbunden.

In die Kulissenbahn 28 greift ein über eine Achse 36 drehbar auf der Oberseite des Messers 2 befestigter Kulissenstein 38 ein. Der Kulissenstein 38 ist etwa tropfenförmig ausgebildet, wobei seine größte Breite der Breite der Kulissenbahn 28 entspricht, seine größte Länge jedoch größer als diese ist. Der Kopfbereich des Kulissensteins 38 hat etwa einen halbkreisförmigen Grundriß, während der nach hinten anschließende Teil eine Kontur aufweist, die sich an die äußere Seitenfläche der Kulissenbahn 28 weitgehend anschmiegt. Durch die gewählte Grundrißform des Kulissensteins 38 behält dieser stets eine beim Einfahren in die Kulissenbahn vorgegebene tangentiale Lage zur Kulissenbahn bei, solange er sich im nicht erweiterten Teil der Kulissenbahn 28 befindet.

Die Kulissenbahn 28 ist exzentrisch zur Drehachse 40 der Kulissenscheibe 26 angeordnet, so daß der Kulissenstein 38 und das damit verbundene Messer 2 bei einer Drehung der Kulissenscheibe 26 eine Bewegung in Richtung des Doppelpfeiles 4 ausführen. In Fig.1 hat das Messer 2 seine äußerste Endstellung in Richtung der Schneidbewegung 12 inne, bei der die gesamte Schneide 6 die Gegenschneidkante 22 passiert und den Papierstreifen 18 abgeschnitten hat.

Wie ebenfalls aus Fig. 1 zu erkennen ist, ist die Achse 36 des Kulissensteins 38 in Breitenrichtung um den Betrag e aus der Mitte seitlich versetzt am Kulissenstein 38 angeordnet. Der Abstand der Achse 36 von der Drehachse ist demnach a + e, wenn der Abstand der Drehachse 40 von der Mittellinie der Kulissenbahn 28 gleich a ist. Das gilt für den in Fig. 1 dargestellten Fall, in welchem der Kulissenstein 38 mit seinem Kopfbereich nach links zeigt.

In Fig. 3 nimmt der Kulissenstein 38 eine Stellung ein, bei welchem sein Kopfbereich nach rechts zeigt. In dieser Stellung ist die Achse 36 radial innerhalb der Mittellinie der Kulissenbahn 28 gelegen, so daß der Abstand der Achse 36 von der Drehachse 40 a - e ist. Er ist demnach um den Betrag 2e kleiner als in dem in Fig. 1 dargestellten Fall. Infolgedessen gelangt das Messer 2 in die in Fig. 3 dargestellte Endstellung, bei der die Ausnehmung 14 in der Schneidenmitte die Gegenschneidkante 24 noch nicht passiert hat, so daß der Papierstreifen 18 in seinem mittleren Bereich nicht durchgeschnitten worden ist. Dieser nicht durchgeschnittene Bereich dient als Abreißsteg 16 (siehe Fig.4).

Fig. 5 zeigt in vergrößerter, perspektivischer Darstellung den Kulissenstein 38 mit der Achse 36, über die er drehbar mit dem Messer 2 verbunden ist. Es ist auch hier zu erkennen, daß die Achse 36 um den Betrag e seitlich gegenüber der Mittellinie des Kulissensteins 38 versetzt ist. Im Kopfbereich des Kulissensteins 38 ist eine Ausnehmung 42 vorgesehen, deren seitliche Begrenzungsflächen als Steuerflächen 44 dienen ; sie wirken mit Steuerflächen 46 zusammen, die an einem an der inneren Seitenfläche der Kulissenbahn 28 angeordneten Steuerfinger 48 ausgebildet sind. Die Kulissenscheibe 26 und der Kulissenstein 38 wurden in Fig. 5 der besseren Übersichtlichkeit wegen in einer gegenseitigen Lage dargestellt, in der die Steuerflächen 44 und 46 außer Eingriff sind.

Die Funktionsweise der Einrichtung ist in den Fig. 6 und 7 jeweils in verschiedenen Phasen a bis h dargestellt. Dabei sind jeweils nur die für die jeweilige Erläuterung erforderlichen Bezugszeichen aufgenommen worden. In Fig. 6a befindet sich der Kulissenstein 38 in seiner Anfangsstellung, in der sein Abstand zur Drehachse der Kulissenscheibe 26 am kleinsten ist. Dieser Stellung des Kulissensteins 38 entspricht eine Anfangsstellung des Messers 2, in der dieses außer Eingriff mit dem Papierstreifen ist, so daß dieser während des Druckvorganges ungehindert weitertransportiert werden kann. Bei einer Drehung der Kulissenscheibe 26 in Richtung des Pfeiles 50 gelangt der Steuerfinger 48 in Berührung mit den am Kulissenstein 38 ausgebildeten Steuerflächen 44. Der Kulissenstein 38 wird in eine Winkellage eingestellt, bei der er mit seinem Kopfbereich voran in die Kulissenbahn 28 hineinfährt (Fig. 6b, 6c). Die Drehung des Kulissensteins 38 um seine Achse 36 wird dadurch ermöglicht, daß die Kulissenbahn 28 in ihrem der Anfangsstellung des Messers 2 entsprechenden Bereich eine Verbreiterung 30 besitzt, die wenigstens der Länge des Kulissensteines 38 entsprechen muß, damit sich dieser in jede Winkellage einstellen kann. Wie insbesondere Fig. 6d zeigt, befindet sich bei dieser Stellung des Kulissensteins 38 dessen Achse 36 radial außerhalb der Mittellinie 52 der Kulissenbahn 28. Bei einer weiteren Drehung der Kulissenscheibe 26 gelangt der Kulissenstein 38 in seine Endstellung (Fig.6e), bei der sein Abstand zur Drehachse 40 der Kulissenscheibe 26 a + e ist ; wie an Hand der Fig. 1 schon erläutert wurde, entspricht diese Stellung der Endstellung des Messers 2 beim Abschneidevorgang. Bei einer weiteren Drehung der Kulissenscheibe 26 verläßt der Kulissenstein 38 die Kulissenbahn 28 (Fig. 6f, 6g). Wenn der Kulissenstein 38 die Kulissenbahn 28 vollkommen verlassen hat (Fig. 6h), kommt der Steuerfinger 48 wiederum zur Anlage an die Steuerflächen 44 des Kulissensteins 38 und dreht diesen wieder in eine Stellung, die ein Einfahren in die Kulissenbahn 28 bei gleichbleibender Drehrichtung der Kulissenscheibe 26 ermöglicht, wie in den Fig.6a und 6b gezeigt.

Wenn die Drehrichtung der Kulissenscheibe 26 umgekehrt wird (Pfeil 51), gelangen die als Steuerflächen 54 ausgebildeten Seitenflächen der Verbreiterung 30 in Berührung mit den ebenfalls als Steuerflächen 56 dienenden seitlichen Umfangsflächen des Kulissensteins 38, so daß dieser in eine Winkellage gedreht wird, welche ein Einfahren des Kulissensteins 38 in die Kulissenbahn 28 mit dem Kopfbereich voran ermöglicht (Fig.7a, 7b, 7c). Wie Fig. 7d zeigt, befindet sich in dieser Winkellage des Kulissensteins 38 seine Achse 36 radial innerhalb der Mittellinie 52 der Kulissenbahn 28. Bei einer weiteren Drehung der Kulissenscheibe 26 wird der Kulissenstein 38 in seine Endstellung verschoben, bei der sein Abstand von der Drehachse 40 a - e ist (Fig. 7e). Diese Endstellung entspricht der Endstellung des Messers 2 beim Anschneidebetrieb, wie an Hand der Fig. 3 schon erläutert worden ist. Bei einer weiteren Drehung der Kulissenscheibe 26 in Richtung des Pfeiles 51 verläßt der Kulissenstein 38 die Kulissenbahn 28 (Fig. 7f, 7g). Wenn der Kulissenstein 38 die Kulissenbahn 28 vollständig verlassen hat und sich demnach im Bereich der Verbreiterung 30 befindet, kommt der Steuerfinger 48 zur Anlage an die Steuerflächen 44 des Kulissensteins 38 und dreht diesen wiederum in eine Winkelstellung, die ihm ein Einfahren in die Kulissenbahn 28 bei gleichbleibender Drehrichtung der Kulissenscheibe 26 erlaubt.

Bei einer Änderung der Drehrichtung in Richtung des Pfeiles 50 wird der Kulissenstein 38 über die Steuerflächen 54, 56 in einer an Hand der Fig. 6a erläuterten Weise in eine Winkellage geschwenkt, die ihm ein Einfahren in die Kulissenbahn 28 wiederum mit dem Kopfbereich voran ermöglicht.

## Patentansprüche

1. Einrichtung zum wahlweisen Anschneiden oder Abschneiden eines Papierstreifens (18), mit einem in einer etwa senkrecht zur Ebene des Papierstreifens (18) stehenden Schneideebene bewegten Messer (2) mit schräg zur Bewegungsrichtung stehender Schneide (6), einer mit der Schneide (6) zusammenwirkenden Gegenschneidkante (22) und mit einer Antriebseinrichtung (26) zum wahlweisen Bewegen des Messers (2) zwischen einer zurück gezogenen Ahfangsstellung und einer ersten Endstellung, bei welcher der Papierstreifen (18) ganz durchgetrennt wird, bzw. einer zweiten Endstellung, bei welcher der Papierstreifen (18) bis auf einen Abreißsteg durchgetrennt wird, dadurch gekennzeichnet, daß die Antriebseinrichtung eine in einer zur Schneideebene (24) parallelen Ebene drehbar angeordnete, in beiden Drehrichtungen antreibbare Kulissenscheibe (26) mit einer etwa kreisförmigen, geschlossenen, zur Drehachse der Kulissenscheibe (26) exzentrischen Kulissenbahn (28) aufweist, daß am Messer (2) um eine zur Schneideebene (24) senkrechte Drehachse (36) drehbar ein in die Kulissenbahn (28) eingreifender Kulissenstein (38) mit einer im wesentlichen ovalen Grundrißform angeordnet ist, dessen größte Breite etwa der Breite der Kulissenbahn entspricht und dessen größte Länge größer als diese ist, wobei die Drehachse (36) in Breitenrichtung seitlich aus der Mitte versetzt am Kulissenstein (38) angreift, daß die Kulissenbahn (28) in ihrem der Anfangsstellung des Messers (2) entsprechenden Bereich eine wenigstens der Länge des Kulissensteins (38) entsprechende Verbreiterung (30) aufweist, und daß an der Kulissenscheibe (26) und am Kulissenstein (38) jeweils zusammenwirkende Steuerflächen (46, 54 ; 44, 56) ausgebildet sind, welche den Kulissenstein (38) beim Durchlaufen der Verbreiterung (30) bei einer ersten Drehrichtung der Kulissenscheibe in eine erste Stellung einstellt, bei der die Drehachse (36) radial außerhalb der Mittellinie der Kulissenbahn (28) liegt, und bei der zweiten Drehrichtung in eine zweite Stellung einstellt, bei der die Drehachse (36) radial innerhalb der Mittellinie der Kulissenbahn (28) liegt.

2. Einrichtung nach Anspruch 1, dadurch gekennzeichnet, daß der Kulissenstein (38) etwa tropfenförmig ausgebildet ist, wobei seine Drehachse (36) im Kopfbereich des Tropfens angeordnet ist.

3. Einrichtung nach einem der Ansprüche 1 oder 2, dadurch gekennzeichnet, daß an der inneren Seitenfläche der Kulissenbahn (28) im Bereich ihrer Verbreiterung (30) ein Steuerfinger (48) angeordnet ist, welcher mit am Kulissenstein ausgebildeten, senkrecht auf der Schneideebene (24) stehenden Steuerflächen (44) zusammenwirkt.

4. Einrichtung nach einem der Ansprüche 2 bis 3, dadurch gekennzeichnet, daß die die Verbreiterung (30) umgebenden Seitenflächen als Steuerflächen (54) ausgebildet sind, welche mit an dem dem Kopfbereich des Kulissensteins abgewandten, als Steuerflächen (56) ausgebildeten Seitenflächen zusammenwirken.

5. Einrichtung nach einem der Ansprüche 1 bis 4, dadurch gekennzeichnet, daß die Kulissenscheibe (26) über einen Antriebsriemen (32) mit einem in beiden Drehrichtungen laufenden Elektromotor verbunden ist, und daß Steuermittel zum Anhalten des Elektromotors bei einer der Anfangsstellung des Messers entsprechenden Stellung der Kulissenscheibe (26) sowie zum wahlweisen Betreiben des Elektromotors im Links- oder Rechtslauf vorgesehen sind.

6. Einrichtung nach einem der Ansprüche 1 bis 5, dadurch gekennzeichnet, daß die Kulissenscheibe (26) oberhalb des in einer horizontalen Schneideebene (24) bewegten Messers (2) angeordnet ist und daß die Kulissenbahn (28) an der Unterseite der Kulissenscheibe (26) ausgebildet ist.

7. Einrichtung nach einem der Ansprüche 1 bis. 6, dadurch gekennzeichnet, daß die Kulissen-. scheibe (26) aus einem transparenten Material besteht.

8. Einrichtung nach einem der Ansprüche 1 bis-7, dadurch gekennzeichnet, daß das Messer (2) eine aus zwei Schneidenabschnitten (8, 10) bestehende Schneide (6) aufweist, wobei die beiden Schneidenabschnitte (8, 10) jeweils von der Schneidenmitte aus in Richtung der Schneidbewegung (12) schräg nach vorne außen verlaufen.

9. Einrichtung nach Anspruch 8, dadurch gekennzeichnet, daß die Schneide (6) in der Schneidenmitte eine Ausnehmung (14) von einer etwa der gewünschten Breite des beim Anschneiden stehenbleibenden Abreißsteges (16) entsprechenden Öffnungsbreite aufweist.

10. Einrichtung nach einem der Ansprüche 1 bis 9, dadurch gekennzeichnet, daß die Gegenschneidkante (22) in einer quer zur Schneidrichtung (12) stehenden Ebene angeordnet und konvex gekrümmt ist.

## Claims

1. Device for the selective scoring or cutting off of a paper strip (18) with a blade (2) moved along a cutting plane disposed substantially perpendicularly to the plane of the paper strip (18) with a cutting edge (6) disposed slantwise to the direction of movement, a counter-cutting edge (22) cooperating with the cutting edge (6), and with a driving device (26) for the selective movement of the blade (2) between a retracted initial position and a first end position, in which the paper strip (18) is cut right through, or a second end position in which the paper strip (18) is out through except for a tear-off ridge, characterized in that the driving device has a sliding plate (26) rotatably mounted in a plane parallel with the cutting plane (24), and drivable in the two directions of rotation with a substantially circular closed eccentric sliding track (28) relative to the axis of rotation of the sliding plate (26), in that, on the blade (2), and rotatably about an axis of rotation (36) perpendicular to the cutting plane (24), a sliding block (38) with substantially oval basic shape is mounted, engaging into the sliding track (28), the greater width of said block corresponding substantially to the width of the sliding track, and the greatest length of which block being greater than the latter, and with the rotating axis (36) arranged on the sliding block (38) in the direction of the width laterally offset from the centre, in that the sliding track (28) in its region corresponding to the initial position of the blade (2) has a widening (30) corresponding to at least the length of the sliding block (38), and in that, on the sliding plate (26) and on the sliding block (38) there are provided respectively cooperating control surfaces (46, 54 ; 44, 56) which, on a first direction of rotation of the sliding plate set the sliding block (38), on its passing through the widening (30), in a first position in which the rotating axis (36) is situated radially outside the centre line of the sliding track (28) and which, on the second direction of rotation, set it in a second position in which the rotating axis (36) lies radially inside the centre line of the sliding track (28).

2. Device according to Claim 1, characterized in that the sliding block (38) is substantially pear- shaped, its rotating axis (36) being situated in the head region of the pear.

3. Device according to either Claim 1 or Claim 2, characterized in that, on the inner side surface of the sliding track (28) in the region of its widening (30), a control finger (48) is mounted which cooperates with control surfaces (44) formed on the sliding block and standing perpendicularly to the cutting plane (24).

4. Device according to one of Claims 1 to 3, characterized in that the side surfaces surrounding the widening (30) are designed as control surfaces (54) which cooperate with side surfaces constructed as control surfaces (56) facing away from the head region of the sliding block.

5. Device according to one of Claims 1 to 4, characterized in that the sliding plate (26) is connected by means of a drive belt (32) with an electric motor rotating in both directions, and that control means are provided to stop the electric motor at a position of the sliding plate (26) corresponding to the starting position of the blade, as well as for the selective operation of the electric motor in left or right operation.

6. Device according to one of Claims 1 to 5, characterized in that the sliding plate (26) is mounted above the blade (2) moved along a horizontal cutting plane (24) and in that the sliding track (28) is constructed on the underside of the sliding plate (26).

7. Device according to one of Claims 1 to 6, characterized in that the sliding plate (26) is made of transparent material.

8. Device according to one of Claims 1 to 7, characterized in that the blade (2) has a cutting edge (6) consisting of two portions (8,10), the two cutting edge portions (8, 10) extending respectively slantingly forwards and outwards from the centre of the cutting edge in the direction of the cutting movement (12).

9. Device according to Claim 8, characterized in that the cutting edge (6) has at the centre a recess (14) with a width of opening corresponding substantially to the desired width of the tear-off ridge (16) remaining on scoring.

10. Device according to one of Claims 1 to 9, characterized in that the counter-cutting edge (22) is mounted and convexly curved along a plane transversal to the direction of cutting (12).

## Revendications

1. Dispositif pour couper une bande de papier (18) au choix partiellement ou complètement comprenant un couteau mobile (2) dans un plan situé sensiblement perpendiculaire au plan de la bande de papier (18) avec une lame coupante (6) oblique par rapport à la direction de déplacement, une arête de coupe conjuguée (22) coopérant avec la lame coupante (6) et un dispositif d'entraînement (26) pour le déplacement au choix du couteau (2) entre une position initiale rétractée et, soit une première position finale dans laquelle la bande de papier (18) est complètement coupée, soit une seconde position finale dans laquelle. la bande de papier (18) est coupée sauf une patte d'arrachage, caractérisé en ce que le dispositif d'entraînement présente, monté tournant dans un plan parallèle au plan de coupe (24), susceptible d'être entraîné dans les deux sens de rotation, un disque de coulissement (26), avec un chemin de coulissement (28) sensiblement circulaire et fermé et excentré à l'axe de rotation du disque de coulissement (26), en ce que sur le couteau (2) est disposé, mobile autour d'un axe de rotation (36) perpendiculaire au plan de coupe (24) et en prise dans le chemin de coulissement (38), un galet de coulissement (38) de forme essentiellement ovale dont la plus grande largeur correspond sensiblement à la largeur du chemin de coulissement et dont la plus grande longueur est plus grande que cette largeur, l'axe de rotation (36) étant fixé au galet de coulissement (38) avec un départ latéral par rapport à son milieu, en ce que le chemin de coulissement (28) dans la zone correspondant à la position initiale du couteau (2) présente un élargissement (30) correspondant au moins à la longueur du galet de coulissement (38) et en ce que des faces de guidages (46, 54 ; 44, 56) conjuguées sont prévues sur le disque de coulissement (26) et sur le galet de coulissement (38), lesquelles placent le galet de coulissement au passage de l'élargissement (30) dans une première position lors d'un premier sens de rotation du disque de coulissement, de sorte que l'axe de rotation (36) se situe radialement à l'extérieur de la ligne médiane du chemin de coulissement (28) et le placent dans une seconde position lors du second sens de rotation de sorte que l'axe de rotation (36) se trouve radialement à l'intérieur de la ligne médiane du chemin de coulissement (28).

2. Dispositif selon la revendication 1 caractérisé en ce que le galet de coulissement (38) est sensiblement en forme de goutte, son axe de rotation (36) étant disposé dans la zone de tête de là goutte.

3. Dispositif selon l'une des revendications 1 ou 2 caractérisé en ce qu'un doigt de guidage (48) est disposé sur la face interne du chemin de coulissement (28) dans la zone de son élargissement (30), lequel coopère avec les faces de guidage (44) perpendiculaires au plan de coupe (24) aménagées sur le galet de coulissement.

4. Dispositif selon l'une des revendications 2 à 3 caractérisé en ce que les faces latérales bordant l'élargissement (30) sont conformées en faces de guidage (54) et coopèrent avec les faces latérales faisant office de faces de guidage (56) du galet de coulissement, du côté détourné de sa tête.

5. Dispositif selon l'une des revendications 1 à 4 caractérisé en ce que par l'intermédiaire d'une courroie d'entraînement (32) le disque de coulissement (26) est relié à un moteur électrique tournant dans les deux sens et en ce qu'il est prévu des moyens de commande pour arrêter le moteur électrique dans une position du disque de coulissement correspondant à la position initiale du couteau ainsi que pour entraîner, au choix, le moteur électrique dans une course à gauche ou à droite.

6. Dispositif selon l'une des revendications 1 à 5 caractérisé en ce que le disque de coulissement (26) est disposé au-dessus du couteau (2) mobile dans un plan de coupe horizontal (24) et que le chemin de coulissement (28) est ménagé sur la face inférieure du disque de coulissement (26).

7. Dispositif selon l'une des revendications 1 à 6 caractérisé en ce que le disque de coulissement (26) est constitué d'une matière transparente.

8. Dispositif selon l'une des revendications 1 à 7 caractérisé en ce que le couteau (2) présente une lame (6) en deux parties (8, 10) de manière que les deux parties de la lame (8, 10) s'étendent obliquement vers l'avant et vers l'extérieur à partir du milieu de la lame dans le sens du mouvement de coupe (12).

9. Dispositif selon la revendication 8 caractérisé en ce que la lame (6) comporte en son milieu un évidement (14) d'une largeur d'ouverture correspondant sensiblement à la largeur désirée de la patte d'arrachement (16) qui subsiste du fait de la coupe partielle.

10. Dispositif suivant revendications 1 à 9 caractérisé en ce que l'arête de coupe conjuguée (22) est disposée dans un plan perpendiculaire à la direction de coupe (12) et est courbée de manière convexe.
